# EUROPÄISCHE PATENTSCHRIFT

(11) **EP 1 136 007 B1**
(45) Veröffentlichungstag und Bekanntmachung des Hinweises auf die Patenterteilung: **20.04.2005**
(21) Anmeldenummer: 01105958.1
(22) Anmeldetag: 09.03.2001
(51) Int. Cl.: A42B 1/08

(54) **Schutzkappe**
Protective cap
Casquette protectrice

(30) Priorität: 14.09.2000 DE 20015885 U; 15.03.2000 DE 10062527
(43) Veröffentlichungstag der Anmeldung: 26.09.2001
(73) Patentinhaber: Schwan, Hermann Wolfgang, D-60320 Frankfurt (DE)
(72) Erfinder: Schwan, Hermann Wolfgang, D-60320 Frankfurt (DE)
(74) Vertreter: Hebing, Norbert

(56) Entgegenhaltungen:
- US-A- 2 861 270
- US-A- 3 315 273
- US-A- 5 481 759
- US-A- 5 581 818
- US-A- 5 887 289
- US-A- 5 930 841

## Beschreibung

Die Erfindung betrifft eine Schutzkappe gemäß dem Oberbegriff des Anspruchs 1, demnach bestehend aus einer elastisch verformbaren Hartschale und einer diese aufnehmenden Hülle, wobei die Hartschale aus einem oberen, auf der Schädeldecke aufliegenden Schädeldeckenteil, einem Vorderkopfteil, einem Hinterkopfteil sowie zwei Seitenteilen besteht.

Eine als Industrie-Anstoßkappe ausgebildete Schutzkappe der vorstehenden Art ist Gegenstand der DE 196 21 980 A1. Anstoßkappen dieser Art schützen insbesondere vor Verletzungen beim Anstoßen gegen harte oder scharfkantige Bauteile oder Strom führende Teile. Sie bieten gegenüber Schutzhelmen den Vorteil, dass sie einen weit höheren Tragekomfort bieten, weil sie keine Riemen benötigen, die unter das Kinn führen, um die Kopfbedeckung auf dem Kopf zu fixieren, weil sie leichter sind als Schutzhelme und weil sie weniger Abstand vom Kopf haben, so dass sie eine geringere Behinderung beim Arbeiten in engen Bereichen darstellen. Weiterhin werden Industrie-Anstoßkappen eher getragen als Schutzhelme, weil man ihnen das Aussehen einer üblichen Mütze, beispielsweise einer Baseballkappe, geben kann.

Die Sicherheit von solchen riemenlosen Schutzkappen gegen ein Herunterfallen vom Kopf ist naturgemäß geringer als die eines durch Riemen am Kopf befestigten Helms. Sie kann jedoch dadurch erhöht werden, dass die Schutzkappe sehr genau der Kopfgröße angepasst ist, so dass sie stramm auf dem Kopf sitzt. Da die Größe der Köpfe der Menschen jedoch sehr unterschiedlich ist, erfordert ein solcher strammer Sitz die Herstellung sehr vieler Schutzkappen unterschiedlicher Größe, weil die Hartschale unmittelbar den Kopf berührt und deshalb ein Verstellen mit den bisher bekannten Mitteln nicht möglich ist. Hierzu im Gegensatz kann man sich bei Schutzhelmen mit wenigen Größen begnügen, weil diese ein verstellbares und deshalb an die Kopfgröße anpassbares Traggestell aufweisen, so dass die Form der Hartschale des Schutzhelmes das Sitzen des Schutzhelmes auf dem Kopf nicht beeinflusst.

Aus der US-PS 3,315,273 ist eine Kappe mit einer elastisch verformbaren Hartschale bekannt, die in Segmente unterteilt ist, so dass sie sich beim Aufsetzen entsprechend der Kopfgröße aufweitet.

Die US-PS 5,930,841 beschreibt eine flexible Kappe, in der Polsterungen eingebracht sind und die mittels eines am Kappenrand umlaufenden Bandes auf die jeweilige Kopfgröße eingestellt werden kann.

Der Erfindung liegt das Problem zugrunde, eine Schutzkappe der eingangs genannten Art so zu gestalten, dass ihre Hartschale in einem möglichst großen Maße der Kopfgröße des Trägers anpassbar ist.

Dieses Problem wird erfindungsgemäß dadurch gelöst, dass die Breite der Ausnehmungen bis zum Ende der jeweiligen Ausnehmung hin abnimmt und dass die Hülle Verstellmittel zum Verstellen des Umfangs ihres über den Kopf greifenden unteren Randes hat.

Durch diese Gestaltung der Schutzkappe kann man durch die Verstellmittel der Hülle die Hartschale so biegen, dass sie sich fest gegen den Kopf des Trägers anlegt und die Schutzkappe sehr sicher auf dem Kopf gehalten wird. Dadurch ist sichergestellt, dass die Schutzkappe nicht vom Kopf fällt, wenn sich der Träger beispielsweise weit nach vorn bückt oder wenn bei Ausbildung der Hülle als Schirmmütze starker Wind auf den Schirm einwirkt. Durch diese erfindungsgemäße Gestaltung kann man auch mit nur wenigen unterschiedlichen Schutzkappengrößen erreichen, dass die Schutzkappe stets stramm auf dem Kopf des Trägers sitzt. Weiterhin ergeben sich durch den festen Sitz über den Anwendungsbereich als Industrie-Anstoßkappe hinausgehende Anwendungsmöglichkeiten. Bei Radfahrern hat sich beispielsweise bislang das aus Sicherheitsgründen zweifellos sinnvolle Tragen eines Schutzhelmes nur sehr begrenzt durchgesetzt, weil Nichtsportler sich am Aussehen solcher Schutzhelme stören und ganz allgemein das Schließen der Riemen nach dem Aufsetzen des Schutzhelmes als lästig angesehen wird. Die erfindungsgemäße Schutzkappe kann das Aussehen einer üblichen Schirmmütze haben, wie sie ohnehin von Radfahrern gern getragen wird, und bietet wegen ihres strammen Sitzes auf dem Kopf auch ohne eine unter das Kinn zu führende Beriemung einen sehr guten Schutz vor Verletzungen bei einem Sturz des Radfahrers. Auch bei anderen Sportarten wäre das Tragen solcher Schutzkappen sinnvoll. Es gibt beispielsweise kaum einen Segler, der sich beim Segeln nicht häufig mit dem Kopf an Teilen des Segelbootes heftig stößt oder dessen Kopf sogar bei einem raschen Segelmanöver vom Baum des Großsegels getroffen wird. Gleichzeitig tragen Segler fast immer eine Schirmmütze, so dass die erfindungsgemäße Schutzkappe auch für den Segelsport optimal wäre, zumal ihr Tragen für Dritte nicht zu erkennen ist.

Die Hartschale vermag sich besonders optimal der jeweiligen Kopfform anzupassen, wenn sie gemäß einer Weiterbildung der Erfindung im Schädeldeckenteil nahe des Vorderkopfteiles und des Hinterkopfteiles jeweils ein Gelenk aufweist, welches jeweils durch ein Paar von in die Seitenteile bis in den Bereich des Schädeldeckenteils hineinführenden Ausnehmungen gebildet ist.

Stoßkräfte auf die Hartschale werden gleichmäßig über einen größeren Bereich des Schädels verteilt, wenn auf der Innenseite des Schädeldeckenteils ein elastisches Polsterteil befestigt ist.

Die Hartschale kann mit individuell angepassten Polsterteilen ausgestattet werden, wenn das Polsterteil lösbar mit der Hartschale verbunden ist.

Oftmals ist es wünschenswert, dass Schutzkappen mit Ohrschützern ausgestattet sind, um beispielsweise den Träger vor Schädigungen durch Schall zu schützen. Das kann auf sehr einfache Weise dadurch geschehen, dass an den Seitenteilen Halterungen für Seitenteilverlängerungen angebracht sind.

Die Hülle kann unabhängig von der Hartschale beispielsweise in der Waschmaschine gewaschen werden, wenn die Hartschale herausnehmbar in der Hülle angeordnet ist. Eine solche Trennung ist insbesondere deshalb vorteilhaft, weil es durch die Bewegungen in der Waschmaschine bei den dabei auftretenden Temperaturen zu bleibenden Verformungen der Hartschale kommt. Die erfindungsgemäße Trennung ermöglicht es, die Hartschale als separates Bauteil von Hand im Waschbecken zu waschen. Auch die Herstellung der Schutzkappe ist durch diese Trennung einfacher, weil hierdurch ein Schutzkappenhersteller die komplette Hülle fertigen und erst nachträglich die von einem Zulieferer angelieferten Hartschalen montieren muss. Hierdurch besteht zudem die Möglichkeit, die Hüllen für identische Hartschalen unterschiedlich zu gestalten. Weiterhin kann der Hersteller der Hartschale unabhängig von der Hülle überprüfen, ob sie den Sicherheitsanforderungen genügt.

Die Verstellmittel für die Schutzkappe sind optimal gestaltet, wenn die Verstellmittel der Hülle einen im Hinterkopfbereich als nach oben hin offene Tasche ausgebildeten Riemen aufweisen, der den Rand der Hartschale beidseitig übergreift und der auf der dem Kopf zugewandten Seite einen Textilhaftstreifen hat, auf den ein weiterer Textilhaftstreifen eines weiteren Riemens zu drücken ist, der im Hinterkopfbereich am unteren Rand der Hülle befestigt und zum Umschlagen von außen nach innen auf den ersten Riemen ausgebildet ist.

Wenn beispielsweise Arbeiter die Schutzkappe ohne Hartschale benutzen, weil sie das Gewicht der Hartschale als störend empfinden, dann fällt dieser Umstand Außenstehenden auf, wenn die Hülle und/oder die Hartschale Mittel aufweist, durch die das Vorhandensein der Hartschale unter der Hülle beim Tragen der Schutzkappe sichtbar ist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: eine perspektivische Ansicht einer Schutzkappe nach der Erfindung,
- Fig.2: einen schematischen Längsschnitt durch die Schutzkappe,
- Fig.3: eine perspektivische Ansicht von hinten auf die Schutzkappe in Überkopfstellung,
- Fig.4: eine Seitenansicht einer Hartschale der Schutzkappe,
- Fig.5: eine Draufsicht auf die Hartschale,
- Fig.6: eine perspektivische Ansicht der Hartschale.

Die Figur 1 zeigt eine erfindungsgemäße, als Baseball-Mütze ausgebildete Schutzkappe als Ganzes. Zu sehen ist von außen lediglich eine Hülle 1, die beispielsweise aus Stoff besteht und vorn mit einem daran angenähten Schirm 2 versehen ist.

Die Figur 2 lässt erkennen, dass in der Hülle 1 eine Hartschale 3 integriert ist. An dieser ist innenseitig im oberen Bereich ein Polsterteil 4 lösbar befestigt. Zu dieser Befestigung können am Polsterteil 4 beispielsweise elastisch verformbare, pilzartige Ansätze 5 vorgesehen sein, welche durch die Hartschale 3 greifen. Die Hülle 1 hat nahe ihres Randes im unteren Bereich eine Tasche 6, welche über den Rand der Hartschale 3 greift. Auf dieser Tasche 6 ist an der zur Innenseite der Schutzkappe weisenden Seite ein Textilhaftstreifen 7 befestigt. Die Hülle 1 hat weiterhin einen unteren Rand 8, der nach innen umgeschlagen ist und ebenfalls einen Textilhaftstreifen 9 trägt, welcher sich in dem Textilhaftstreifen 7 verhakt. Die Textilhaftstreifen 7, 9 bilden mit dem Rand 8 ein Verstellmittel 10, welches es erlaubt, den Innenumfang der Schutzkappe einzustellen, was die Figur 3 besonders verdeutlicht.

Die Figur 3 zeigt die Schutzkappe mit ihrer Hülle 1 und dem Rand 8, der in dieser Darstellung noch nicht über die Hartschale 3 umgeschlagen wurde. Zu erkennen ist in Figur 3 ein v-förmiger Einschnitt 11 an der Rückseite der Hülle 1, der von einer Lasche 14 verschlossen ist. Der Rand 8 läuft zu beiden Seiten dieses Einschnittes 11 jeweils als Riemen 12, 13 aus. Der Riemen 13 weist die bereits in Figur 2 gezeigte Tasche 6 auf, die in Figur 3 gesehen nach oben hin offen ist. Der Textilhaftstreifen 7 befindet sich in der in Figur 3 gezeigten Position auf der Außenseite des Riemens 13.

Zur Fixierung der Hartschale 3 schlägt man zunächst den in Figur 3 rechts liegenden Teil des Randes 8 um. Dabei schiebt man die Tasche 6 über den dort befindlichen Bereich der Hartschale 3, wodurch der Textilhaftstreifen 7 auf die Innenseite der Schutzkappe gelangt. Anschließend schlägt man auch den übrigen Bereich des Randes 8 um, so dass der Riemen 12 über den Riemen 13 gelangt und mehr oder weniger weit nach rechts gezogen und mittels der Textilhaftstreifen 7, 9 fixiert werden kann, wodurch der Einschnitt 11 mehr oder weniger weit zusammengezogen und entsprechend auch die Hartschale 3 mehr oder weniger stark verformt wird.

Die genaue Gestaltung der Hartschale 3 ergibt sich aus den Figuren 4, 5 und 6. Diese besteht aus einem Schädeldeckenteil 15, einem Vorderkopfteil 16, einem Hinterkopfteil 17 und zwei Seitenteilen 18, 19, von denen in Figur 3 lediglich das Seitenteil 19 zu erkennen ist. Wichtig für die Erfindung sind zwei Gelenke 20, 21 in dem Schädeldeckenteil 15. Diese Gelenke 20, 21 sind jeweils durch zwei sich im Querschnitt nach innen hin verjüngende, symmetrisch zueinander verlaufende Ausnehmungen 22, 23 gebildet, welche in die Seitenteile 18, 19 bis in das Schädeldeckenteil 15 hineinführen.

Ebenfalls zu erkennen sind in den Figuren 4 bis 6 Halterungen 25 in Form von Langlöchern nahe des unteren Randes der Seitenteile 18, 19. Diese Halterungen 25 ermöglichen es, nicht dargestellte Seitenteilverlängerungen, insbesondere Ohrschützer, an den Seitenteilen 18, 19 zu befestigen.

### Bezugszeichenliste

- 1: Hülle
- 2: Schirm
- 3: Hartschale
- 4: Polsterteil
- 5: Ansatz

- 6: Tasche
- 7: Textilhaftstreifen
- 8: Rand
- 9: Textilhaftstreifen
- 10: Verstellmittel

- 11: Einschnitt
- 12: Riemen
- 13: Riemen
- 14: Lasche
- 15: Schädeldeckenteil

- 16: Vorderkopfteil
- 17: Hinterkopfteil
- 18: Seitenteil
- 19: Seitenteil
- 20: Gelenk

- 21: Gelenk
- 22: Ausnehmung
- 23: Ausnehmung
- 24: Halterung
- 25: Halterung

## Patentansprüche

1. Schutzkappe, bestehend aus einer elastisch verformbaren einstückigen Hartschale (3) und einer diese aufnehmenden Hülle (1), wobei die Hartschale (3) aus einem oberen, auf der Schädeldecke aufliegenden Schädeldeckenteil (15), einem Vorderkopfteil (16), einem Hinterkopfteil (17) sowie zwei Seitenteilen (18, 19) besteht, wobei die Hartschale (3) zumindest ein Gelenk aufweist, welches durch zwei symmetrisch von entgegengesetzten Seiten in die Hartschale (3) hineinführenden Ausnehmungen (22, 23) gebildet ist, **dadurch gekennzeichnet, dass** die Breite der Ausnehmungen (22, 23) bis zum Ende der jeweiligen Ausnehmung (22, 23) hin abnimmt und dass die Hülle (1) Verstellmittel (10) zum Verstellen des Umfangs ihres über den Kopf greifenden unteren Randes (8) hat, wodurch die Hartschale mehr oder weniger stark verformt wird.

2. Schutzkappe nach Anspruch 1, **dadurch gekennzeichnet, dass** die Hartschale (3) im Schädeldeckenteil (15) nahe des Vorderkopfteiles (16) und des Hinterkopfteiles (17) jeweils ein Gelenk (20, 21) aufweist, welches jeweils durch ein Paar von in die Seitenteile (18, 19) bis in den Bereich des Schädeldeckenteils (15) hineinführenden Ausnehmungen (22, 23) gebildet ist.

3. Schutzkappe nach zumindest einem der vorangehenden Ansprüche, **dadurch gekennzeichnet, dass** auf der Innenseite des Schädeldeckenteils (15) ein elastisches Polsterteil (4) befestigt ist.

4. Schutzkappe nach Anspruch 3, **dadurch gekennzeichnet, dass** das Polsterteil (4) lösbar mit der Hartschale (3) verbunden ist.

5. Schutzkappe nach zumindest einem der vorangehenden Anspruche, **dadurch gekennzeichnet, dass** an den Seitenteilen (18, 19) Halterungen für Seitenteilverlängerungen angebracht sind.

6. Schutzkappe nach zumindest einem der vorangehenden Ansprüche, **dadurch gekennzeichnet, dass** ihre Hartschale (3) herausnehmbar in der Hülle (1) angeordnet ist.

7. Schutzkappe nach Anspruch 6, **dadurch gekennzeichnet, dass** die Verstellmittel (10) der Hülle (1) einen im Hinterkopfbereich als nach oben hin offene Tasche (6) ausgebildeten Riemen (13) aufweisen, der den Rand der Hartschale (3) beidseitig übergreift und der auf der dem Kopf zugewandten Seite einen Textilhaftstreifen (7) hat, auf den ein weiterer Textilhaftstreifen (9) eines weiteren Riemens (12) zu drücken ist, der im Hinterkopfbereich am unteren Rand (8) der Hülle (1) befestigt und zum Umschlagen von außen nach innen auf den ersten Riemen (13) ausgebildet ist.

8. Schutzkappe nach zumindest einem der vorangehenden Ansprüche, **dadurch gekennzeichnet, dass** die Hülle (1) und/oder die Hartschale (3) Mittel aufweist, durch die das Vorhandensein der Hartschale (3) unter der Hülle (1) beim Tragen der Schutzkappe sichtbar ist.

## Claims

1. A protective cap comprising an elastically deformable one-piece hard shell (3) and a casing (1) accommodating the latter, whereby the hard shell (3) comprises an upper skull-cap part (15) lying on the skull-cap, a front head part (16), a rear head part (17) as well as two side parts (18, 19), whereby the hard shell (3) has at least one articulation, which is formed by two cutouts (22, 23) leading symmetrically from opposite sides into the hard shell (3), **characterised in that** the width of the cutouts (22, 23) diminishes towards the end of the respective cutouts (22, 23) and that the casing (1) has adjusting means (10) for adjusting the circumference of its lower edge (8) engaging over the head, by means of which the hard shell is deformed more or less markedly.

2. The protective cap according to claim 1, **characterised in that** the hard shell (3) has in the skull-cap part (15) close to the front head part (16) and the rear head part (17), in each case, an articulation (20, 21) which in each case is formed by a pair of cutouts (22, 23) leading into the side parts (18, 19) into the area of the skull-cap part (15).

3. The protective cap according to at least one of the preceding claims, **characterised in that** an elastic cushion part (4) is fixed on the inside of the skull-cap part (15).

4. The protective cap according to claim 3, **characterised in that** the cushion part (4) is connected detachably to the hard shell (3).

5. The protective cap according to at least one of the preceding claims, **characterised in that** supports for side-part extensions are fitted to the side parts (18, 19).

6. The protective cap according to at least one of the preceding claims, **characterised in that** its hard shell (3) is arranged in the casing (1) in such a way that it can be taken out.

7. The protective cap according to claim 6, **characterised in that** the adjusting means (10) of the casing (1) have a strap (13) designed as a pocket (6) open in the upward direction in the rear-head area, which strap engages over the edge of the hard shell (3) on both sides and which has on the side facing the head a textile adhesive strip (7), onto which another textile adhesive strip (9) of another strap (12) is to be pressed, which other strap is fixed in the rear-head area at the lower edge (8) of the casing (1) and is designed to be wrapped around from the outside inwards onto the first strap (13).

8. The protective cap according to at least one of the preceding claims, **characterised in that** the casing (1) and/or the hard shell (3) has means by which the presence of the hard shell (3) beneath the casing (1) is visible when the protective cap is being worn.

## Revendications

1. Casquette de protection se composant d'une coque dure élastiquement déformable (3) et d'une enveloppe de logement (1), la coque dure (3) se composant d'une partie supérieure de voûte crânienne (15), d'une partie antéro-supérieure (16) de voûte crânienne, d'une partie postéro-supérieure de voûte crânienne (17), ainsi que deux parties latérales (18, 19), la coque dure (3) présentant au moins une articulation qui est formée par deux cavités (22, 23) s'engageant symétriquement dans la coque dure (3) par des côtés opposés, **caractérisée en ce que** la largeur des cavités (22, 23) diminue jusqu'à la fin de la cavité respective (22, 23) et **en ce que** l'enveloppe (1) possède des moyens de réglage pour l'ajustement de la périphérie de son bord inférieur (8) dépassant de la tête, la coque dure étant plus ou moins déformée.

2. Casquette de protection selon la revendication 1, **caractérisée en ce que** la coque dure (3) présente dans la partie de la voûte crânienne (15) prés de la partie antéro-supérieure (16) de voûte crânienne et de la partie postéro-supérieure de voûte crânienne (17) respectivement une articulation (20, 21) qui est formée respectivement par une paire de cavités (22, 23) s'étendant dans les parties latérales (18, 19)jusque dans la zone de la voûte crânienne (15).

3. Casquette de protection selon au moins l'une des revendications précédentes, **caractérisée en ce que** une partie de rembourrage élastique (4) est fixée sur la face interne de la partie de voûte crânienne (15).

4. Casquette de protection selon la revendication 3, **caractérisée en ce que** la partie de rembourrage (4) est reliée de manière amovible à la coque dure (3).

5. Casquette de protection selon au moins l'une des revendications précédentes, **caractérisée en ce que** des fixations pour des prolongements de parties latérales sont ménagées sur les parties latérales (18, 19).

6. Casquette de protection selon au moins l'une des revendications précédentes, **caractérisée en ce que** sa coque dure (3) est disposée de manière amovible dans l'enveloppe (1).

7. Casquette de protection selon la revendication 6, **caractérisée en ce que** les moyens de réglage (10) de l'enveloppe (1) présentent une courroie (13) formée dans la zone postérieure de voûte crânienne comme une poche (6) ouverte vers le haut, qui chevauche le bord de la coque dure (3) de part et d'autres et qui présente sur la partie tournée vers la tête une bande textile velcro (7) sur laquelle vient s'appliquer une autre bande textile velcro (9) d'une autre courroie (12) qui est fixée dans la zone postérieure de voûte crânienne sur le bord inférieur (8) de l'enveloppe (1) et qui est réalisée pour se rabattre de l'extérieur vers l'intérieur sur la première courroie (13).

8. Casquette de protection selon au moins l'une des revendications précédentes, **caractérisée en ce que** l'enveloppe (1) et/ou la coque dure (3) présente des moyens qui permette de rendre visible la présence de la coque dure (3) sous l'enveloppe (1) lors du port de la casquette de protection.
